# EUROPÄISCHE PATENTANMELDUNG

(11) **EP 1 524 079 A1**
(43) Veröffentlichungstag der Anmeldung: **20.04.2005**
(21) Anmeldenummer: 04024123.4
(22) Anmeldetag: 09.10.2004
(51) Int. Cl.: B25B 5/12

(54) **Antriebseinheit für Spannvorrichtungen**

(30) Priorität: 14.10.2003 DE 10347643
(71) Anmelder: DE-STA-CO Metallerzeugnisse GmbH, 61440 Oberursel (DE)
(72) Erfinder: Ulle, Detlev, 63477 Maintal (DE)
(74) Vertreter: Wolf, Günter, Dipl.-Ing.

(57) **Zusammenfassung**

Die Erfindung betrifft eine Antriebseinheit für Spannvorrichtungen zur Festlegung von Werkstücken, bestehend aus einem Gehäuse (1), aus dem zur Anschlußseite (3) des Gehäuses (1) hin eine linear verstellbare, im Gehäuse (1) gelagerte Schubstange (4) aus diesem herausgeführt ist und wobei ferner im Gehäuse (1) im Bereich neben der Schubstangenanordnung ein Antriebsglied (5) angeordnet ist, dessen Abtriebsglied (6) mit dem im Gehäuse (1) befindlichen Ende (4') der Schubstange (4) in Verbindung steht.

Nach der Erfindung ist die Verbindung zwischen dem Abtriebsglied (6) und dem Ende (4') der Schubstange (4) aus einem Adapter (7) und einem aus drei, durch ein gemeinsames Gelenk (8) verbundenen Gliedern (9,10,11) bestehenden Kniehebeltrieb (12) gebildet, wobei das freie Ende des ersten Gliedes (9) am Ende der Schubstange (4), das des zweiten, das Druckglied bildenden Gliedes (10) am Adapter (7) und das des dritten Gliedes (11) in einem Gehäusestützlager (13) angelenkt ist. Das Gehäusestützlager (13) ist am bzw. im Gehäuse (1) auf der Erstreckungsgeraden (G) der Schubstange (4) angeordnet, wobei die Glieder (9,10,11) und der Adapter (7) derart einander zugeordnet sind, daß die Glieder (9 und 11) in Spannstellung in der Erstreckungsgeraden (G) orientiert sind.

## Beschreibung

Die Erfindung betrifft eine Antriebseinheit für Spannvorrichtungen, d.h., insbesondere für sogenannte Schubstangenspanner zur Festlegung von Werkstücken, bestehend aus einem Gehäuse, aus dem eine linear verstellbare, im Gehäuse gelagerte Schubstange aus diesem herausgeführt ist und wobei ferner im Gehäuse im Bereich neben der Schubstangenanordnung ein Antriebsglied angeordnet ist, dessen Abtriebsglied mit dem im Gehäuse befindlichen Ende der Schubstange in Verbindung steht.

Eine derartige Antriebseinheit ist bspw. nach der DE-A-101 18 319 A1 bekannt. Als Antriebsglied ist hierbei lediglich ein Linearantrieb möglich, dessen Stell- bzw. Kolbenstange ein Querstück für die gelenkige Anbindung einer zweiteiligen Kniehebelkette aufweist, die mit ihrem zweiten Glied am im Gehäuse befindlichen Ende der Schubstange angelenkt ist. Die beiden sich in Folge an das Querstück anschließenden Gelenke der Gliederkette sind dabei in einer Nut geführt, die sich mit einem ersten Teil in Ausschubrichtung erstreckt und dann in ein Bogenstück übergeht, um die Kette in Bezug auf die Schubstange kniehebelartig zur Wirkung zu bringen, wobei in Spannstellung das zweite, mit der Schubstange verbundene Glied dann im Wesentlichen in gleicher Richtung wie die ausgefahrene Schubstange orientiert ist. Die Kraftlinienführung vom Antriebsglied zur Schubstange und umgekehrt ist hierbei relativ ungünstig, und die auftretenden Kräfte müssen über mit Rollen ausgestatteten Gelenke mit Linienberührung via gekurvter Nutwände in das Gehäuse eingeleitet bzw. von diesem aufgenommen werden.

Der Erfindung liegt, ausgehend von einer Antriebseinheit der eingangs genannten Art, die Aufgabe zugrunde, diese dahingehend umzugestalten und zu verbessern, daß die Schubstange sowohl mit linearen als auch drehenden Antriebsgliedern betätigbar ist, wobei in Spannstellung und in beiden Fällen die beiden Kniehebelglieder im Wesentlichen eine Fortsetzung der Schubstangenerstreckung bilden und damit die Spannlast bei verbesserter Kraftlinienführung in linearer Fortetzung der Schubstange in das Gehäuse einleitbar ist.

Diese Aufgabe ist mit einer Antriebseinheit der eingangs genannten Art nach der Erfindung dadurch gelöst, daß die Verbindung zwischen dem Abtriebsglied des Antriebes und dem Ende der Schubstange aus einem Adapter und einem aus drei, durch ein gemeinsames Gelenk verbundenen Gliedern bestehenden Kniehebeltrieb gebildet ist, wobei das freie Ende des ersten Gliedes am Ende der Schubstange, das des zweiten, das Druckglied bildenden Gliedes am Adapter und das des dritten Gliedes in einem Gehäusestützlager angelenkt ist, das im Gehäuse auf der Erstreckungsgeraden der Schubstange angeordnet ist, wobei die Glieder und der Adapter derart einander zugeordnet sind, daß die Glieder in Spannstellung in der Erstreckungsgeraden der Schubstange orientiert sind.
Vorteilhafte Weiterbildungen ergeben sich nach den abhängigern Patentansprüchen.

Bei dieser erfindungsgemäßen Lösung liegt also für die linear verstellbare Schubstange im Gegensatz zum Spanner nach der vorerwähnten DE-A-101 18 319 A1 ein im Sinne der Definition ideales Kniehebelsystem (siehe Lueger/Grundlagen des Maschinenbaus, 1960, Seite 203) vor, dessen sogenannter Druckhebel mit dem Adapter verbunden ist, und die im System auftretenden Belastungen werden als Flächenpressungen im Falle linear eingeleiteter Kraft über den Adapter und das Gehäuseystützlager in das Gehäuse eingeleitet und im Falle rotorisch eingeleiteter Kraft allein via Adapter über das Gehäusestützlager, was noch näher erläutert wird.

Nutführungen im Gehäuse für die am Kniehebelsystem beteiligten Gelenke sind nicht erforderlich, d.h., lediglich bei linearer Krafteinleitung durch einen ebenfalls im Gehäuse mit angeordneten bspw. Pneumatikzylinder bedarf der entsprechend angepaßte Adapter einer Geradführung im Gehäuse, und bei elektromotorischem Antrieb erfolgt die Belastungseinleitung in das Gehäuse ausschließlich über das Gehäusestützlager.

Die erfindungsgemäße Antriebeinheit einschließlich ihrer vorteilhaften Weiterbildungen gemäß der abhängigen Patentansprüche wird nachfolgend anhand der zeichnerischen Darstellung von Ausführungsbeispielen näher erläutert.

Es zeigt schematisch
- Fig.1: perspektivisch und verkleinert die Antriebseinheit;
- Fig.2: die im unteren Bereich geöffnete Antriebseinheit in Seitenansicht bei ausgefahrener Schubstange;
- Fig.3: die Antriebseinheit gemäß Fig.2 bei eingefahrener Schubstange;
- Fig.4: die im unteren Bereich geöffnete Antriebseinheit in Seitenansicht für einen motorischen Antrieb bei ausgefahrener Schubstange und
- Fig.5: die Antriebseinheit gemäß Fig.4 bei eingefahrener Schubstange.

Die Antriebseinheit besteht aus einem Gehäuse 1, aus dem eine linear verstellbare, im Gehäuse 1 gelagerte Schubstange 4 aus diesem herausgeführt ist und wobei ferner im Gehäuse 1 im Bereich neben der Schubstangenanordnung ein Antriebsglied 5 angeordnet ist, dessen Abtriebsglied 6 mit dem im Gehäuse 1 befindlichen Ende 4' der Schubstange 4 in Verbindung steht. Die dazu in Fig.1 dargestellte Ausführungsform weist bereits Besonderheiten auf, die später noch näher erläutert werden.

Für eine solche Antriebseinheit ist unter Verweis auf die Fig.2 bis 4 nunmehr wesentlich, daß die Verbindung zwischen dem Abtriebsglied 6 und dem Ende 4' der Schubstange 4 aus einem Adapter 7 und einem aus drei, durch ein gemeinsames Gelenk 8 verbundenen Gliedern 9,10,11 bestehenden Kniehebeltrieb 12 gebildet ist. Das freie Ende des ersten Gliedes 9 ist am Ende der Schubstange 4, das des zweiten, den Druckhebel bildenden Gliedes 10 ist am Adapter 7 und das des dritten Gliedes 11 ist in einem Gehäusestützlager 13 angelenkt. Dieses Gehäusestützlager ist im Gehäuse 1 auf der Erstreckungsgeraden G der Schubstange 4 darstellungsorientiert unterhalb dieser angeordnet, wobei die genannten Glieder 9,10,11 und der Adapter 7 derart einander zugeordnet sind, daß die Glieder 9 und 11 in Spannstellung in der Erstreckungsgeraden G orientiert sind, wie dies die Fig.2 und 4 verdeutlichen.

Die Antriebsglieder 5 sind in den Fig. 2 bis 5 nur gestrichelt angedeutet, wobei es sich bei dem der Fig.2,3 bspw. um einen Pneumatikzylinder und bei dem der Fig. 4,5 um einen E-Umkehrmotor handelt.

Da je nach Antriebsglied 5 die Verstellbewegungen in einem Falle linear und im anderen Falle rotatorisch eingeleitet werden, verlangt dies unterschiedliche Adapter 7 bei ansonsten beibehaltenem Kniehebelsystem.
Bei eingebauten Zylinderantrieb ist der Adapter 7 in Form einer im Gehäuse 1 mit Doppelrollen 2 geführten und an das Abtriebsglied 6 (Kolbenstange) des Antriebsgliedes 5 in geeigneter Weise angekoppelten Kulisse 7' ausgebildet, während bei einem Drehantrieb der Adapter 7 in Form eines mit einer Schnecke 6' des Abtriebsgliedes 6 (Motorwelle) des Stellmotors 5" kämmenden Schneckenradsegmentes 7" ausgebildet ist, wobei, wie in den Fig.4,5 dargestellt, das Schneckenradsegment 7" zweckmäßig direkt mit auf dem Gehäusestützlager 13 sitzt, aber frei auf dieser drehbar gelagert sein kann.

Um unter Beibehaltung des gleichen Gehäuses 1 und des gleichen Kniehebelsystems 12 den jeweils gewünschten Antrieb 5 und den zugehörigen Adapter 7 herstellerseitg einbauen zu können, ist der Gelenkanschluß 14 für das Druckglied 10 im einen Fall an der Kulisse 7' und im anderen Fall an dem Schneckenradsegment 7", die den jeweiligen Adapter 7 bilden, an sich funktionsentsprechenden Stellen angeordnet, die mit S bzw. S' bezeichnet sind. Für den Hersteller ist also der Vorteil gegeben, wahlweise den einen oder anderen Antrieb 5 mit zugehörigem Adapter 7 bei ansonsten gleichem Gehäuse 1, gleicher Schubstange und gleichem Kniehebelsystem 12 einbauen zu können.

Da bei derartigen Schubstangenspannern auch mit schubstangenseitig einfließenden Torsionsbelastungen gerechnet werden muß, die die ganze Stellmechanik in mehr oder weniger unübersichtlicher Weise zusätzlich belasten würden, besteht eine vorteilhafte Weiterbildung darin, daß die Schubstange 4 aus minestens zwei Stangen 4' gebildet ist, die an ihren äußeren Enden miteinander durch eine Schnittstelle 15 zur Aufnahme unterschiedlicher Druckstücke (nicht dargestellt) verbunden sind, wie dies aus Fig.1 ersichtlich ist.

Die beim Ausführungsbeispiel dargestellten beiden Stangen 4' sind dabei in einer gemeinsamen Stangenführung oder in einzelnen (wie dargestellt) im Durchgriffsbereich in das Gehäuse 1 eingelassenen Stangenführungen 4" geführt.
Auf diese Weise werden also die sonst den normalen und übersichtlichen Kraftlinienverlauf in der Stellmechanik beeinträchtigende Torsionsbelastungen bereits im Durchgriffsbereich von den Stangenführungen 4" aufgenommen.

Sofern unter Beibehaltung des beschriebenen Kniehebelsystems auch eine Handbetätigung der Antriebseinheit gegeben sein soll, ist vorteilhaft vorgesehen, die im Gehäusestützlager 13 aufgenommene Gelenkwelle 13' zur Anbringung eines Handstellhebels 16 ein- oder beidseitig, wie aus Fig.1 ersichtlich, herausragen zu lassen, um einen solchen Handhebel 16 aufstecken zu können. In diesem Falle muß natürlich das Glied 11 zwingend verdrehfest mit der Gelenkwelle 13' verbunden sein, um von da aus die Verstellkraft in das Kniehebelsystem 12 einleiten zu können.

## Patentansprüche

1. Antriebseinheit für Spannvorrichtungen zur Festlegung von Werkstücken, bestehend aus einem Gehäuse (1), aus dem zur Anschlußseite (3) des Gehäuses (1) hin eine linear verstellbare, im Gehäuse (1) gelagerte Schubstange (4) aus diesem herausgeführt ist und wobei ferner im Gehäuse (1) im Bereich neben der Schubstangenanordnung ein Antriebsglied (5) angeordnet ist, dessen Abtriebsglied (6) mit dem im Gehäuse (1) befindlichen Ende (4') der Schubstange (4) in Verbindung steht,
**dadurch gekennzeichnet,**
**daß** die Verbindung zwischen dem Abtriebsglied (6) und dem Ende (4') der Schubstange (4) aus einem Adapter (7) und einem aus drei, durch ein gemeinsames Gelenk (8) verbundenen Gliedern (9,10,11) bestehenden Kniehebeltrieb (12) gebildet ist, wobei das freie Ende des ersten Gliedes (9) am Ende der Schubstange (4), das des zweiten, das Druckglied bildenden Gliedes (10) am Adapter (7) und das des dritten Gliedes (11) in einem Gehäusestützlager (13) angelenkt ist, das im Gehäuse(1) auf der Erstreckungsgeraden (G) der Schubstange (4) angeordnet ist, wobei die Glieder (9,10,11) und der Adapter (7) derart einander zugeordnet sind, daß die Glieder (9 und 11) in Spannstellung in der Erstreckungsgeraden (G) orientiert sind.

2. Antriebseinheit nach Anspruch 1 mit einem Antriebsglied (5) in Form eines Pneumatik/Hydraulik-Zylinders (5'),
**dadurch gekennzeichnet,**
**daß** der Adapter (7) in Form einer im Gehäuse (1) geführten und an das Abtriebsglied (6) des Antriebsgliedes (5) angekoppelten Kulisse (7') ausgebildet ist.

3. Antriebseinheit nach Anspruch 1 mit einem Antriebsglied (5) in Form eines eines Umkehrstellmotors (5"),
**dadurch gekennzeichnet,**
**daß** der Adapter (7) in Form eines mit einer Schnecke (6') des Abtriebsgliedes (6) des Stellmotors (5") kämmenden Schneckenradsegmentes (7") ausgebildet ist.

4. Antriebseinheit nach Anspruch 3,
**dadurch gekennzeichnet,**
**daß** das Schneckenradsegment (7") an dem Gehäusestützlager (13) gelagert ist.

5. Antriebseinheit nach jedem der Ansprüche 2 und 3,
**dadurch gekennzeichnet,**
**daß** der Gelenkanschluß (14) für das Druckglied (10) an der Kulisse (7') und dem Schneckenradsegment (7"), die den jeweiligen Adapter (7) bilden, an sich funktionsentsprechender Stellen angeordnet ist.

6. Antriebseinheit nach einem der Ansprüche 1 bis 5,
**dadurch gekennzeichnet,**
**daß** die Schubstange (4) aus minestens zwei Stangen (4') gebildet ist, die an ihren äußeren Enden miteinander durch eine Schnittstelle (14) zur Aufnahme unterschiedlicher Druckstücke verbunden sind.

7. Antriebseinheit nach Anspruch 6,
**dadurch gekennzeichnet,**
**daß** die mindestens zwei Stangen (4') in einer gemeinsamen oder in einzelnen im Durchgriffsbereich in das Gehäuse (1) eingelassenen Stangenführung(en)(4") geführt sind.

8. Antriebseinheit nach einem der Ansprüche 1 bis 7,
**dadurch gekennzeichnet,**
**daß** die im Gehäusestützlager (13) aufgenommene Gelenkwelle (13') zur Anbringung eines Handstellhebels (16) ein- oder beidseitig aus dem Gehäuse (1) herausragend ausgebildet ist.
